# EUROPÄISCHE PATENTSCHRIFT

(11) **EP 0 281 767 B1**
(45) Veröffentlichungstag und Bekanntmachung des Hinweises auf die Patenterteilung: **25.07.1990**
(21) Anmeldenummer: 88101730.5
(22) Anmeldetag: 06.02.1988
(51) Int. Cl.: F41A 27/26, F16F 9/00

(54) **Elevierbare Feuerwaffe mit einer Vorrichtung zum Einstellen der Elevation des Waffenrohres**
Vertical inclination gun having a device for locking the gun barrel in its elevated position
Canon pointable en hauteur comportant des moyens pour le bloquer dans une position d'élévation donnée

(30) Priorität: 10.03.1987 CH 888/87
(43) Veröffentlichungstag der Anmeldung: 14.09.1988
(73) Patentinhaber: Werkzeugmaschinenfabrik Oerlikon-Bührle AG, 8050 Zürich (CH)
(72) Erfinder: Streit, Roland, CH-8152 Opfikon (CH); Mannhart, Peter, CH-6274 Eschenbach (CH); Schmid, Samuel, CH-8305 Dietlikon (CH)

(56) Entgegenhaltungen:
- FR-A- 2 305 645
- GB-A- 966 595
- GB-A- 1 217 263
- US-A- 3 562 901
- US-A- 3 563 349
- US-A- 3 575 087

## Beschreibung

Die Erfindung betrifft eine elevierbare Feuerwaffe mit einer Vorrichtung zum Einstellen der Elevation des Waffenrohres gemäss dem Oberbegriff des Anspruches 1.

Bei einer bekannten Feuerwaffe dieser Art (siehe US-A 2 378 409; Joy) ist eine hydraulische Vorrichtung zum Einstellen der Elevation vorhanden. Diese Vorrichtung weist einen Zylinder auf, der im Waffenträger schwenkbar gelagert ist. In diesem Zylinder befindet sich ein Kolben, der über eine Kolbenstange und über ein Gelenk mit einem Arm der Feuerwaffen-Lafette verbunden ist, auf der das Waffenrohr befestigt ist. An beiden Enden des Zylinders sind Ein- und Auslassöffnungen, welche durch zwei Stoppventile verschliessbar sind. Diese beiden Stoppventile sind durch einen Kabelzug betätigbar. Mit Hilfe einer Handpumpe kann die Feuerwaffe um ihre Elevationsachse geschwenkt werden; indem das eine oder andere Stoppventil geöffnet wird und Hydraulikflüssigkeit auf die eine oder andere Seite des Hydraulikkolbens zugeführt wird. Dieser Hydraulikkolben besitzt zwei Rückschlagventile. Diese Rückschlagventile weisen eine Feder auf, welche eine Kugel gegen eine Bohrung drückt.

Diese bekannte Vorrichtung benötigt eine Handpumpe zum Heben und Senken des Waffenrohres. Ausserdem müssen zwei Stoppventile betätigt werden. Demgegenüber wird durch die vorliegende Erfindung eine wesentliche Vereinfachung der Vorrichtung zum Einstellen der Elevation des Waffenrohres erreicht.

Es ist eine Kraftübertragungsvorrichtung (siehe DE-A Nr. 2 424 795, Bofors) zum Einstellen der Neigung eines Geschützrohres bekannt. Diese Vorrichtung weist einen Zylinder auf, der schwenkbar am Geschützrohr angelenkt ist und einen Kolben, der über eine Kolbenstange schwenkbar am Traggestell des Geschützes angelenkt ist. Die Verschiebung des Kolbens im Zylinder zum Anheben oder Absenken, d.h. zum Elevieren des Geschützrohres wird durch ein Hydrauliköl erreicht. Es ist ein zweites Druckmittel mit hoher Kompressibilität z.B. Gas vorgesehen, das sich in einer Kammer des Zylinders befindet, und das ein minimales Volumen in der abgesenkten Stellung und ein maximales Volumen in der obersten Stellung des Geschützrohres aufweist, wodurch das eingeschlossene Gas als eine Ausgleichsfeder wirkt, um der durch die Lagerung am Traggestell bedingten Überlastigkeit des Geschützrohres entgegenzuwirken.

Eine solche Vorrichtung ist nur erforderlich bei Waffenrohren, bei denen sich der Schwerpunkt des Waffenrohres nicht auf der Elevationsachse befindet und sich daher eine Überlastigkeit ergibt. An Waffen, bei denen die Elevationsachse genau durch den Schwerpunkt des Waffenrohres geht, ist eine solche Vorrichtung nicht erforderlich. Bei einer solchen Waffe lässt sich jedoch das Waffenrohr sehr leicht um seine Elevationsachse schwenken, und es besteht daher die Gefahr, dass das auf ein bestimmtes Ziel gerichtete Waffenrohr in unbeabsichtigter Weise wieder verschwenkt wird und dann nicht mehr auf das gewünschte Ziel gerichtet ist. Bei einer solchen Waffe ist es daher notwendig, das in die gewünschte Elevation geschwenkte Waffenrohr zu fixieren. Es sind daher Klemmvorrichtungen üblich, bei denen durch Drehen einer Schraube das Waffenrohr in der gewünschten Stellung fixiert oder arretiert werden kann. Solche Klemmvorrich- . tungen sind jedoch umständlich zu bedienen und wenig zuverlässig, wenn die Schrauben ungenügend angezogen werden.

Die Aufgabe, die mit der vorliegenden Erfindung gelöst werden soll, besteht in der Schaffung einer Vorrichtung zum Einstellen oder Fixieren des Waffenrohres in der gewünschten Elevation, die zuverlässiger ist und sich leichter bedienen lässt und die insbesondere unabhängig ist von der Haftreibung einer Klemmvorrichtung.

Die Vorrichtung, mit der diese Aufgabe gelöst wird, weist ausser den Merkmalen im Oberbegriff auch die Merkmale im Kennzeichen des Anspruches 1 auf.

Weitere Ausgestaltungen sind in den Unteransprüchen gekennzeichnet.

Der Vorteil dieser Vorrichtung besteht darin, dass keine grossen Kräfte zum Fixieren des Waffenrohres in einer bestimmten Elevation erforderlich sind, wie diese bei Klemm- oder Bremsvorrichtungen auftreten.

Ein Ausführungsbeispiel der erfindungsgemässen Vorrichtung zur stufenlosen Arretierung einer Waffe in der gewünschten Elevation ist im folgenden anhand der beigefügten Zeichnung ausführlich beschrieben. Es zeigt:
Fig. 1 eine Seitenansicht,
Fig. 2 eine Ansicht von vorne,
Fig. 3 eine Ansicht von oben, von einem Teil einer Feuerwaffe mit der erfindungsgemässen Vorrichtung,
Fig. 4 einen Längsschnitt durch die Vorrichtung, und
Fig. 5 einen Ausschnitt aus Fig.4 in vergrössertem Masstab.

Gemäss Fig.1-3 weist die Feuerwaffe 10 ein Waffengehäuse 11 auf mit einem Waffenrohr 12, das am Waffengehäuse 11 befestigt ist. Diese Feuerwaffe 10 ist auf einer Lafette 13 um eine Elevationsachse 14 schwenkbar gelagert. Die Lafette 13 besteht gemäss Fig.2 aus einer Bodenplatte 15 und zwei Stützen 16, auf denen die Waffe 10 schwenkbar gelagert ist. Das Waffenrohr 12 kann dabei aus der gezeigten horizontalen Lage um ca. 45-50° eleviert werden. Diese Elevation der Feuerwaffe erfolgt von Hand durch den Schützen, es sind keine weiteren Hilfsmittel vorhanden. Damit die Waffe 10 in jeder gewünschten Elevation stufenlos arretiert werden kann, dient die im folgenden beschriebene Vorrichtung.

Diese Vorrichtung weist gemäss Fig.1 einen Zylinder 17 auf, der mit Hilfe eines Gelenkes 18 schwenkbar an der Bodenplatte 15 befestigt ist. Aus diesem Zylinder 17 ragt eine Kolbenstange 19 heraus, die mit Hilfe eines Gelenkes 20 schwenkbar am Waffengehäuse 11 befestigt ist. Wie aus Fig.1 ersichtlich, verschiebt sich beim Elevieren der Waffen 10 die Kolbenstange 19 mit dem daran befestigten Kolben gegenüber dem Zylinder 17. Der Aufbau dieser Vorrichtung ist in Fig.4 und 5 dargestellt.

Gemäss Fig.4 weist der Zylinder 17 ein Rohr 21 auf, das in Fig.4 stark verkürzt dargestellt ist. Dieses Rohr 21 ist an seinem linken Ende durch einen Deckel 22 verschlossen. An diesem Deckel 22 ist ein weiteres Rohr 23 befestigt, das an seinem linken Ende das Gelenk 18 aufweist. Das Rohr 21 ist ferner an seinem rechten Ende durch einen zweiten Deckel 24 verschlossen. Die Kolbenstange 19 ragt durch diesen Deckel 24 hindurch in das Rohr 21 hinein und weist an ihrem linken Ende einen Kolben 25 auf und an ihrem rechten Ende das Gelenk 20. In den Zylinder 17 kann Druckflüssigkeit durch Einfüllöffnungen in den Deckeln 22 und 24 eingefüllt werden. Diese Einfüllöffnungen sind durch zwei Verschlusschrauben 26 und 27 verschliessbar, wodurch dann im Zylinder ein konstanter Druck aufgebaut werden kann. Damit die Druckflüssigkeit zu beiden Seiten des Kolbens 25 gleich grosse Flächen beaufschlagt, ist an beiden Seiten des Kolbens 25 je eine Kolbenstange befestigt, nämlich auf der rechten Seite des Kolbens 25 die bereits erwähnte Kolbenstange 19 und auf der linken Seite des Kolbens 25 noch eine weitere Kolbenstange 28. Diese weitere Kolbenstange 28 ragt durch den erwähnten Deckel 22 hindurch. Solange somit zu beiden Seiten des Kolbens 25 derselbe Druck herrscht und der Kolben 25 völlig dicht ist, kann er sich im Zylinder 17 nicht verschieben. Damit der Kolben 25 im Zylinder 17 verschoben werden kann, ist im Kolben 25 eine verschliessbare Durchtrittsöffnung vorhanden. Diese verschliessbare Durchtrittsöffnung des Kolbens 25 weist gemäss Fig.5 zwei betätigbare Rückschlagventile 29 auf, die sich in einer Radialbohrung 30 des Kolbens 25 befinden. Jedes dieser .Rückschlagventile 29 besitzt eine bewegliche Halbkugel 31, welche durch eine Feder 32 gegen einen Dichtungssitz 33 angedrückt wird. Zur Betätigung der Halbkugel 31, d.h. zum Abheben der Halbkugel 31 von ihrem Sitz 33 dient eine verschiebbare Stange 34, welche eine ringförmige Aussparung 35 aufweist. Diese Aussparung 35 ist auf einer Seite durch eine Kegelfläche 36 begrenzt, die zur Betätigung der Halbkugel 31 dient. Die verschiebbare Stange 34 weist eine Schulter 37 auf, auf der sich das eine Ende einer Druckfeder 38 abstützt, wie aus Fig.4 ersichtlich ist. Die Druckfeder 38 stützt sich mit ihrem anderen Ende auf einer Schulter 39 der Kolbenstange 19 ab. Diese Druckfeder 38 hat das Bestreben, die Stange 34 soweit nach rechts zu verschieben, dass die Kegelfläche 36 aus dem Bereich der Halbkugeln 31 gelangt und die Rückschlagventile 29 geschlossen sind. Zum Oeffnen der beiden Rückschlagventile 29 muss die Stange 34 soweit nach links geschoben werden, bis die Kegelfläche 36 die beiden Halbkugeln 31 von ihren Sitzen 33 abhebt. Sobald die Halbkugeln 31 von ihren Sitzen 33 abgehoben sind, kann die Druckflüssigkeit von der einen Seite des Kolbens 25 zur anderen Seite des Kolbens 25 gelangen, und zwar gelangt die Flüssigkeit durch eine erste axiale Bohrung 40 zum ersten und dann zum zweiten Rückschlagventil 29 und dann durch eine zweite axiale Bohrung 41 auf die andere Seite des Kolbens 25 oder umgekehrt, je nachdem in welcher Richtung der Kolben 25 verschoben werden soll. Zum Verschieben der Stange 34 dient ein zweiarmiger, an der Kolbenstange 19 schwenkbar angelenkter Hebel 42, dessen einer Arm sich auf das Ende der Stange 34 abstützt und an dessen anderem Arm ein Kabelzug 43 angelenkt ist. Wenn an diesem Kabelzug 43 gezogen wird, dreht sich der zweiarmige Hebel 42 im Uhrzeigersinne in die gestrichelt dargestellte Lage (Fig.4) und verschiebt dabei die Stange 34 soweit nach links, dass sich die beiden Rückschlagventile 29 öffnen, sodass sich der Kolben 25 beliebig nach rechts oder links verschieben lässt. Dadurch kann die Feuerwaffe 10 beliebig eleviert werden. Durch Freigabe des Kabelzuges 43 wird die Stange 34 durch die Feder 38 wieder so weit nach rechts verschoben, dass sich die beiden Rückschlagventile 29 schliessen und der Kolben 25 sich nicht mehr verschieben lässt und somit die Feuerwaffe 10 arretiert ist und sich nicht mehr eievieren lässt, d.h. der Elevationswinkel lässt sich weder vergrössern noch verkleinern.

## Patentansprüche

1. Elevierbare Feuerwaffe (10) mit einer Vorrichtung (17, 25) zum Einstellen der Elevation des Waffenrohres (12), enthaltend zwei Teile (17, 25), nämlich einen Zylinder (17) und einen Kolben (25), der den Zylinder (17) in zwei Kammern (44, 45) unterteilt, von denen der eine Teil am Waffenrohr (12) und der andere Teil an einer ortsfesten Lafette (13) angelenkt ist, wobei beim Elevieren des Waffenrohres (12) sich die beiden Teile (17, 25) relativ zueinander verschieben, mit einer verschliessbaren Durchtrittsöffnung (29, 40, 41) am Kolben (25), durch welche Druckmittel von einer Kammer (44) auf einer Seite des Kolbens (25) in die andere Kammer (45) auf der anderen Seite des Kolbens (25) fliesst, solange die Durchtrittsöffnung (29, 40, 41) offen ist, mit Mitteln (31, 34, 36) zum Verschliessen der Durchtrittsöffnung (29, 40, 41), um das Waffenrohr (12) in einer bestimmten Elevation zu arretieren, dadurch gekennzeichnet, dass die Durchtrittsöffnung (29, 40, 41) eine einzige radiale Bohrung (30) aufweist, in der sich zwei betätigbare Rückschlagventile (29) befinden, die sich durch eine Stange (34) mit einer einzigen Kegelfläche (36) betätigen lassen, mit einer ersten Bohrung (40), welche die eine Kammer (45) mit der radialen Bohrung (39) verbindet, und mit einer zweiten Bohrung (41), welche die andere Kammer (44) mit der radialen Bohrung (30) verbindet.

2. Elevierbare Feuerwaffe (10) nach Anspruch 1, dadurch gekennzeichnet, dass der Zylinder (17, 21) zwei gegenüberliegende Enden aufweist, an denen abdichtende Deckel (22, 24) angebracht sind, dass jeder Deckel (22, 24) eine Einfüllöffnung (26, 27) aufweist, um Druckmittel in die beiden Kammern (44, 45) des Zylinders (17, 21) einzufüllen, mit Verschlussschrauben zum Verschliessen der Einfüllöffnungen (26, 27).

3. Elevierbare Feuerwaffe (10) nach Anspruch 2, dadurch gekennzeichnet, dass der Kolben (25) eine erste Kolbenstange (19) aufweist, die sich axial verschiebbar in der einen Kammer (45) des Zylinders (17) befindet, wobei das eine Ende der Kolbenstange (19) am Kolben (25) befestigt ist und das andere Ende durch den einen Deckel (24) hindurchragt, dass der Kolben (25) eine zweite Kolbenstange (28) aufweist, die sich axial verschiebbar in der anderen Kammer (44) des Zylinders (17) befindet, wobei das eine Ende der Kolbenstange (28) an der anderen Seite des Kolbens (25) befestigt ist und das andere Ende durch den anderen Deckel (22) hindurchragt.

4. Elevierbare Feuerwaffe (10) nach Anspruch 3, dadurch gekennzeichnet, dass die erste hohle Kolbenstange (19) an der einen Seite des Kolbens (25) und die zweite hohle Kolbenstange (28) an der anderen Seite des Kolbens (25) derart befestigt sind, dass die vom Druckmittel beaufschlagten Stirnflächen zu beiden Seiten des Kolbens (25) gleich gross sind.

5. Elevierbare Feuerwaffe (10) nach Anspruch 4, dadurch gekennzeichnet, dass in der einen Kolbenstange (19) die Betätigungsstange (34) angeordnet ist, zur Betätigung der Rückschlagventile (29), dass eine Feder (28) das Bestreben hat, die Stange (34) in die Schliessstellung zu schieben, in welcher die Rückschlagventile (29) geschlossen sind, wobei diese Feder sich mit einem Ende auf einer Schulter (39) der Kolbenstange (19) und mit dem anderen Ende auf einer Schulter (37) der Betätigungsstange (34) abstützt, mit Mitteln zum Verschieben der Betätigungsstange (34) entgegen der Kraft der Feder (28).

6. Elevierbare Feuerwaffe (10) nach Anspruch 5, dadurch gekennzeichnet, dass die genannten Mittel zum Verschieben der Betätigungsstange (34) einen zweiarmigen Hebel (42) aufweisen, der schwenkbar an der Kolbenstange (19) angelenkt ist und der sich mit seinem einen Arm auf der Betätigungsstange (34) abstützt und an dessen anderem Arm ein Kabelzug (43) angelenkt ist.

## Claims

1. Vertical inclination gun (10) with a device (17, 25) to lock the elevation of the gun barrel (12), comprising two parts (17, 25), i.e. a cylinder (17) and a piston (25), which divides the cylinder (17) into two chambers (44, 45), one part of which is hinged onto the gun barrel (12) and the other part onto a stationary gun carriage (13), whereby both parts (17, 25) are displaced relative to each other whilst elevating the gun barrel (12), with a sealable through-opening (29, 40, 41) on the piston (25) through which hydraulics medium flows from one chamber (44) on one side of the piston (25) into the other chamber (45) on the other side of the piston (25) as long as the through-opening (29, 40, 41) is open, with means (31, 34, 36) for closing the through-opening (29, 40, 41) in order to lock the gun barrel (12) at a certain elevation, characterised in that the through-opening (29, 40, 41) has a single radial bore (30) including two non-return valves (29) which are operatable by means of a rod (34) with a single conical surface (36), with a first bore (40) which connects the one chamber (45) with the radial bore (39), and with a second bore (41) which connects the other chamber (44) with the radial bore (30).

2. Vertical inclination gun (10) according to claim 1, characterised in that the cylinder (17, 21) has two opposite ends with sealing covers (22, 24) attached thereto, that each cover (22, 24) has an inlet opening (26, 27) for filling hydraulics medium into the two chambers (44, 45) of the cylinder (17, 21), which sealing screws to seal the inlet openings (26, 27).

3. Vertical inclination gun (10) according to claim 2, characterised in that the piston (25) has a first piston rod (19), placed axially displacable in the one chamber (45) of the cylinder (17), whereby the one end of the piston rod (19) is attached to the piston (25) and the other end extends through the one cover (24), that the piston (25) has a second piston rod (28), placed axially displacable in the other chamber (44) of the cylinder (17), whereby the one end of the piston rod (28) is attached to the other side of the piston (25) and the other end extends through the other cover (22).

4. Vertical inclination gun (10) according to claim 3, characterised in that both the first hollow piston rod (19) is attached to the one side of the piston (25) and the second hollow piston rod (28) is attached to the other side of the piston (25) in such a manner that the face surfaces loaded by hydraulics medium are the same size at both sides of the piston (25).

5. Vertical inclination gun (10) according to claim 4, characterised in that the operating rod (34) is arranged in the one piston rod (19) to operate the non-return valves (29), that a spring (28) attempts to displace the rod (34) into a shut position in which respect the non-return valves (29) are shut, whereby this spring rests with one end on a shoulder (39) of the piston rod (19) and with the other end on a shoulder (37) of the operating rod (34), with means for displacement of the operating rod (34) against the force of the spring (28).

6. Vertical inclination gun (10) according to claim 5, characterised in that the mentioned means for displacement of the operating rod (34) include a two- armed lever (42), tiltably hinged onto the piston rod (19) and with one of its arms supported on the operating rod (34) and the other arm hinged onto an operating cable (43).

## Revendications

1. Arme à feu (10) susceptible d'être pointée en élévation avec un dispositif (17, 25) pour régler l'élévation du canon (12) de l'arme, ce dispositif comportant deux parties (17, 25), à savoir un cylindre (17) et un piston (25) qui subdivise le cylindre (17) en deux chambres (44, 45), l'une de ces deux parties étant articulée au canon (12) de l'arme, tandis que l'autre partie est articulée à un affût fixe (13), de sorte que lors du déplacement en élévation du canon (12) de l'arme, les deux parties (17, 25) se déplacent l'une par rapport à l'autre, un orifice de passage (29, 40, 41) étant prévu sur le piston (25), orifice grâce auquel le fluide sous pression s'écoule d'une chambre (44) sur l'un des côtés du piston (25) dans l'autre chambre (45) sur l'autre côté du piston (25), tant que l'orifice de passage (29, 40, 41) est ouvert, des moyens (31, 34, 36) étant prévus pour fermer cet orifice de passage (29, 40, 41) pour bloquer le canon (12) de l'arme à une élévation déterminée, arme à feu caractérisée en ce que l'orifice de passage (29, 40, 41) comporte un perçage radial unique (30) dans lequel se trouvent deux soupapes antiretour (29) susceptibles d'être actionnées, qui peuvent être actionnées par une tige (34) comportant une surface conique (36), un premier perçage (40) étant prévu qui relie l'une des chambres (45) au perçage radial (30) et un second perçage (41) étant prévu qui relie l'autre chambre (44) au perçage radial (30).

2. Arme à feu (10) susceptible d'être pointée en élévation selon la revendication 1, caractérisée en ce que le cylindre (17, 21) comporte deux extrémités opposées sur lesquelles sont rapportés des couvercles d'étanchement (22, 24), chaque couvercle (22, 24) comportant un orifice de remplissage (26, 27) pour introduire du fluide sous pression dans les deux chambres (44, 45) du cylindre (17), avec des vis de fermeture pour fermer les orifices de remplissage (26, 27).

3. Arme à feu (10) susceptible d'être pointée en élévation selon la revendication 2, caractérisée en ce que le piston (25) comporte une première tige de piston (19) qui se trouve dans l'une des chambres (45) du cylindre (17) en étant susceptible de coulisser axialement, l'une des extrémités de la tige de piston (19) étant fixée sur le piston (25), tandis que l'autre extrémité traverse un couvercle (24), le piston (25) comportant une seconde tige de piston (28) qui se trouve dans l'autre chambre (44) du cylindre (17) en étant susceptible d'être déplacée axialement, l'une des extrémités de la tige de piston (28) étant fixéé à l'autre côté du piston (25), tandis que l'autre extrémité traverse l'autre couvercle (22).

4. Arme à feu (10) susceptible d'être pointée en élévation selon la revendication 3, caractérisée en ce que la première tige creuse de piston (19) est fixée à l'un des côtés du piston (25), tandis que la seconde tige creuse de piston (28) est fixée à l'autre côté du piston (25), de façon que les deux faces frontales sur lesquelles agit le fluide sous pression des deux côtés du piston (25) soient de même grandeurs.

5. Arme à feu (10) susceptible d'être pointée en élévation selon la revendication 4, caractérisée en ce que la tige de manoeuvre (34) est disposée dans la première tige de piston (19) pour actionner les soupapes anti-retour (29), un ressort (28) ayant pour fonction de déplacer la tige (34) dans la position de fermeture dans laquelle les soupapes anti- retour (29) sont fermées, ce ressort prenant appui par l'une de ses extrémités contre un épaulement (39) de la tige de piston (19) et par son autre extrémité sur un épaulement (37) de la tige de manoeuvre (34), des moyens étant prévus pour déplacer la tige de manoeuvre (34) contre l'action du ressort (28).

6. Arme à feu (10) susceptible d'être pointée en élévation selon la revendication 5, caractérisée en ce que les moyens précités permettant de déplacer la tige de manoeuvre (34) comportent un levier à deux bras (42) qui est articulé de façon à pouvoir pivoter sur la tige de piston (19), et qui prend appui par l'un de ses bras sur la tige de manoeuvre (34), tandis qu'un câble de traction (43) est articulé à son autre bras.
